# EUROPÄISCHE PATENTSCHRIFT

(11) **EP 2 365 242 B1**
(45) Veröffentlichungstag und Bekanntmachung des Hinweises auf die Patenterteilung: **15.05.2013**
(21) Anmeldenummer: 10155831.0
(22) Anmeldetag: 08.03.2010
(51) Int. Cl.: F21S 8/04, F21V 15/01, F21V 7/00, F21V 3/02, F21Y 103/00

(54) **Beleuchtungsanordnung**
Illumination assembly
Agencement d'éclairage

(43) Veröffentlichungstag der Anmeldung: 14.09.2011
(73) Patentinhaber: Technolux AG, 3110 Münsingen (CH)
(72) Erfinder: Frauchiger, Andreas, CH-3110, Münsingen (CH)
(74) Vertreter: AMMANN PATENTANWÄLTE AG BERN

(56) Entgegenhaltungen:
- EP-A2- 0 877 198
- DE-A1- 4 016 493
- JP-A- 2000 276 915
- US-A- 3 689 762

## Beschreibung

Die Erfindung betrifft eine Beleuchtungsanordnung mit mindestens drei Eckprofilen, die zwischen zwei Endwänden befestigt sind und zwischen sich mindestens zwei Seitenwände tragen, wobei jedes Eckprofil eine in das Innere der Beleuchtungsanordnung weisende Rippe aufweist und zwischen den Endwänden mindestens eine Stütze angeordnet ist, die mit den Rippen formschlüssig verbunden ist und wobei die Beleuchtungsanordnung ein Tragteil für die Aufnahme von Geräten aufweist.

Das Dokument JP2000276915A zeigt eine Beleuchtungsanordnung mit einem länglichen, rechteckigen Gehäuse mit drei Seitenwänden und zwei Endwänden. Vier Profile sind zwischen den Endwänden befestigt und zwischen den Profilen sind Platten durch Winkelstücke gehalten, welche mittels Schrauben gegen die Profile gedrückt werden. An Stelle einer vierten Seitenwand ist ein Kasten mit einem Vorschaltgerät und Halterungen für ein Leuchtmittel angeordnet. Der Kasten trägt zur Versteifung der Beleuchtungsanordnung bei, jedoch kann dadurch an der vierten Seitenwand kein Licht austreten. Ohne den Kasten wäre die Beleuchtungsanordnung ab einer bestimmten Länge mechanisch instabil, insbesondere nicht genügend steif.

Das Dokument EP877198A2 beschreibt eine Leuchte, welche aus Einzelelementen in Form eines Baukastensystems zusammengesetzt werden kann. Die Leuchte hat einen Leuchtengrundkörper, welcher vier beabstandete und in Längsrichtung verlaufende Profilelemente in Ecken des Leuchtengrundkörpers und stirnseitige Querelemente umfasst, welche in Ausnehmungen der Profilelemente angeordnet sind, die als Längsnuten ausgestaltet sind. Die Querelemente weisen zwei parallele, in Längsrichtung verlaufende Seitenflächen auf, die über eine senkrecht zu der Längsachse der Profilelemente verlaufende Querseite verbunden sind und mit ihren Längskanten wenigstens teilweise in die Längsnuten der Profilelemente zur Bildung eines einheitlichen Leuchtengrundkörpers eingreifen. Wenigstens eines der Querelemente kann auch Aufnahmen für Leuchtmittel tragen, so dass es als Stromversorgungs- und Verteilereinrichtung für die Leuchte dient. Somit übernehmen die Querelemente nicht nur die Funktion von Stützen für die Profilelemente, sondern gleichzeitig auch die Funktion von Tragteilen. Dadurch ist es ohne vollständige Demontage des Leuchtengrundkörpers praktisch unmöglich, sich Zugang zum Inneren der leuchte zu verschaffen, beispielsweise um ein Leuchtmittel auszuwechseln.

Der Erfindung liegt die Aufgabe zu Grunde, die Nachteile des Standes der Technik zu überwinden und eine Beleuchtungsanordnung vorzuschlagen, die modular aufbaubar ist, auch bei grösseren Längen eine ausreichende Steifigkeit aufweist und bei der die Stütze und das Tragteil voneinander trennbar sind.

Gelöst wird diese Aufgabe erfindungsgemäss dadurch, dass das Tragteil mit einem Abstand zwischen zwei Eckprofilen angeordnet ist, welcher Abstand den Durchtritt von Licht gestattet und dass die Stütze Rastmittel aufweist, in welche Federmittel eingreifen, wobei die Federmittel mit dem Tragteil verbunden sind.

Diese Lösung hat insbesondere den Vorteil, dass durch die mit den Rastmitteln und den Federmitteln geschaffene Verbindung die Stützen mit den damit formschlüssig verbundenen Eckprofilen und Seitenwänden vom Tragteil mit den daran aufgenommenen Geräten einfach und ohne Zuhilfenahme von Werkzeugen voneinander trennbar sind.

Nach einer Ausführungsart ist das Tragteil mit einem Abdeckteil verbunden und bildet mit diesem zusammen ein Gehäuse. Dies ergibt eine besonders einfach aufgebaute, aus wenigen Einzelteilen bestehende Beleuchtungsanordnung.

Eine andere Ausführungsart sieht vor, dass zwischen den Eckprofilen und den Seitenwänden Nut-Feder-Verbindungen vorhanden sind. Dies ermöglicht einen einfachen Zusammenbau der Anordnung, im Gegensatz zum eingangs erwähnten Stand der Technik, bei dem für die Befestigung der Seitenwände Winkel und Schrauben erforderlich sind.

Gemäss einer weiteren bevorzugten Ausführungsart ist die Stütze flach und nicht dicker als die Seitenwände. Dies ermöglicht einerseits eine besonders einfache Herstellung der Stütze, beispielsweise durch Stanzen aus Blech. Andererseits wirft eine derartige Stütze kaum Schatten auf die bevorzugt transparenten Seitenwände.

Nach einer zusätzlichen Ausführungsart weist die Stütze eine zentrale, zu einer Seite hin offene Ausnehmung auf. Diese Ausnehmung dient insbesondere zur Aufnahme eines Leuchtmittels, beispielsweise einer Leuchtstoffröhre und ermöglicht, dieses Leuchtmittel unabhängig von den Stützen ein-oder auszubauen.

Gemäss einer weiteren Ausführungsart verläuft die Rippe etwa in der Winkelhalbierenden der beiden benachbarten Seitenwände. Dadurch wird bei einem zentral in der Beleuchtungsanordnung angeordneten Leuchtmittel ein Schattenwurf durch die Rippen auf die Seitenwände verhindert.

Eine andere Ausführungsart sieht vor, dass die Rippen an ihrem freien Ende eine Erweiterung aufweisen und die Stütze Ausnehmungen aufweist, welche die Erweiterungen formschlüssig umgreifen. Somit lassen sich die Stützen entlang den Profilen verschieben und an beliebigen Stellen platzieren.

Nach einer bevorzugten Ausführungsart weist die Erweiterung eine längs verlaufende Öffnung auf. Diese Öffnung kann beispielsweise isolierte elektrische Leiter aufnehmen.

Gemäss einer weiteren Ausführungsart sind die Endwände mit Schrauben mit den Eckprofilen verbunden, wobei die Schrauben in die in den Erweiterungen vorhandenen Öffnungen greifen. Dadurch wird die Montage der Beleuchtungsanordnung sehr einfach und es entfällt Aufwand für das Herstellen gesonderter Befestigungsbohrungen.

Schliesslich sieht eine andere Ausführungsart vor, dass die Erweiterung einen längs verlaufenden Schlitz aufweist, der bis in die Öffnung reicht. Diese Massnahme vereinfacht erheblich die Herstellung der Eckprofile.

Ein Ausführungsbeispiel der Erfindung wird nachstehend unter Bezugnahme auf die angefügten Zeichnungen beispielsweise erläutert. Es zeigt:
- Figur 1: eine perspektivische Ansicht eines Teils der Beleuchtungsanordnung und
- Figur 2: eine Querschnittsansicht der Beleuchtungsanordnung.

Einleitend wird festgehalten, dass die in der nachfolgenden Beispielsbeschreibung gewählten Lageangaben, wie z.B. oben, unten, seitlich usw. auf die unmittelbar beschriebene sowie dargestellte Figur bezogen und bei einer Lageänderung sinngemäss auf die neue Lage zu übertragen sind.

Figur 1 zeigt eine gegen den Betrachter hin aufgeschnittene perspektivische Ansicht eines Ausführungsbeispiels der erfindungsgemässen Beleuchtungsanordnung, wobei Komponenten wie Leuchtmittel und Halter dafür in dieser Figur nicht dargestellt sind. Die Anordnung ist im Beispiel im Querschnitt viereckig, wobei in jeder Ecke ein Eckprofil 1, 2 angeordnet ist. Es können aber nach dem erfindungsgemässen Prinzip auch Beleuchtungsanordnungen mit anderen Querschnitten gebaut werden, beispielsweise mit einem dreieckigen oder fünfeckigen Querschnitt. An beiden Längsenden sind die Eckprofile 1, 2 mit Endwänden verbunden, von denen in der Figur nur die Endwand 3 sichtbar ist. Die Endwände 3 sind mit Schrauben mit den Eckprofilen 1, 2 verbunden. Eine dieser Schrauben ist in Figur 1 mit der Bezugszahl 4 angedeutet. Jedes Eckprofil 1, 2 hat eine im Beispiel in einem Winkel von etwa 45 Grad in das Innere der Anordnung ragende, über die ganze Länge des Eckprofils 1, 2 reichende Rippe 8, 9, an deren freiem Ende eine Erweiterung 10, 11 angeformt ist. Jede Erweiterung 10, 11 hat eine über die ganze Profillänge verlaufende Längsöffnung 12, 13, welche einen über die ganze Länge offenen Schlitz 14, 15 aufweist. Bevorzugt greifen die Schrauben 4 zur Befestigung der Endwände 3 in diese Längsöffnungen. Wenn selbstschneidende Schrauben 4 verwendet werden, kann der Aufwand zum Gewindeschneiden in den Längsöffnungen 12, 13 eingespart werden. Wie unten rechts in Figur 1 zu sehen ist, können die Längsöffnungen 12, 13 auch zur Unterbringung von Kabeln 23 benutzt werden.

Das dargestellte Ausführungsbeispiel weist zwei unterschiedliche Eckprofile 1, 2 auf. Oben in den Figuren sind zwei Eckprofile 1 angeordnet, die mit jeweils einem einzigen Aufnahmeschlitz 31 (Figur 2) für eine Seitenwand 5, 7 ausgestattet sind. Die in den Figuren unten angeordneten Eckprofile 2 weisen jeweils zwei Aufnahmeschlitze 32 (Figur 2) auf, wobei einer für die Aufnahme der genannten Seitenwände 5, 7 und ein anderer für eine Bodenwand 6 vorgesehen ist. Die Beleuchtungsanordnung kann aber auch mit vier gleichen Eckprofilen 2 hergestellt werden, wobei dann im in den Figuren oberen Bereich jeweils ein Aufnahmeschlitz 32 leer bleibt.

Die Seitenwände 5, 7 und die Bodenwand 6 können aus beliebigen Materialien bestehen, beispielsweise aus durchsichtigen oder durchscheinenden Material in beliebigen Farben. Je nach Verwendungszweck und beabsichtigter Wirkung der Leuchte können aber teilweise auch Materialien verwendet werden, die für Licht nicht durchlässig sind.

Zwischen den Endwänden 3 sind Stützen 16 angeordnet, von denen in den Figuren nur eine zu sehen ist. Jede Stütze 16 ist aus relativ dünnem Material, beispielsweise Metallblech gefertigt und weist eine nach oben offene Ausnehmung 17 auf, die Raum für ein längliches Leuchtmittel, beispielsweise eine Leuchtstoffröhre bietet. Die Stütze 16 weist im dargestellten Beispiel zwei obere Eckbereiche 18 und zwei untere Eckbereiche 19 auf. In jedem Eckbereich 18, 19 ist in der Stütze 16 eine hinterschnittene Ausnehmung 20, 21 vorhanden, die über eine der Erweiterungen 10, 11 der Eckprofile 1, 2 greift. Damit stabilisiert jede Stütze 16 die Anordnung mechanisch und wirft auf Grund ihrer geringen Dicke kaum Schatten auf die umliegenden Wände.

Die Stützen 16 werden vor der Montage der zweiten Endwand 3 auf die Eckprofile 1, 2 aufgeschoben und über deren Länge verteilt angeordnet. Damit die Stützen 16 jeweils an der gewünschten Stelle verbleiben, können diese an den Eckprofilen 1, 2 fixiert werden. Dies kann auf ganz unterschiedliche Weise bewerkstelligt werden, beispielsweise kann das Material der Profile 1, 2 leicht verformt, beispielsweise verstemmt werden. Es können aber auch Klammern vorgesehen sein, die vor und hinter den Stützen 16 auf die Erweiterungen 10, 11 der Profile 1, 2 geklemmt werden. Eine besonders einfache Methode zum Fixieren der Stützen besteht darin, dass die Stützen 16 mit den Profilen 1, 2 verklebt werden, beispielsweise mittels eines Heissklebers. In der Ausnehmung 17 der Stütze 16 sind nach innen weisende Nocken 22 angeordnet, deren Funktion anschliessend an Hand der Figur 2 erläutert wird.

Figur 2 zeigt einen Querschnitt einer kompletten Beleuchtungsanordnung. Zu den oben an Hand der Figur 1 beschriebenen Komponenten kommt hier ein aus einem Tragteil 26 und einer Gehäusehälfte 27 bestehendes Gehäuse hinzu, welches allgemein mit der Bezugszahl 29 bezeichnete Geräte wie beispielsweise Anschlussklemmen und/oder Vorschaltgeräte für Leuchtstoffröhren aufnimmt. An der Unterseite des Tragteils 26 ist eine Feder 24 befestigt, welche die Nocken 22 hintergreift und dadurch die zuvor beschriebenen Komponenten der Beleuchtungsanordnung trägt. Mit 25 ist in Figur 2 ein Leuchtmittelhalter bezeichnet. Mit den Pfeilen 30 ist angedeutet, dass bei der Beleuchtungsanordnung auch auf der Seite Licht austreten kann, an der sich die Mittel zur Halterung des Leuchtmittels befinden. Die Oberflächen der Rippen 12 der Eckprofile 1 reflektieren zusätzlich Licht aus dem Inneren der Anordnung nach aussen.

Zur Montage der Beleuchtungsanordnung kann zuerst das Gehäuse 26, 27 mit Hilfe von an der Gehäusehälfte 27 vorgesehenen Befestigungsmitteln 28 beispielsweise an einer Decke befestigt werden. Dabei ist das Leuchtmittel bereits im Leuchtmittelhalter 25 eingesetzt und Federn 24 sind am Tragteil 26 befestigt. Die restlichen Komponenten brauchen dann nur noch von unten über das Leuchtmittel gestülpt zu werden, bis die Federn 24 hinter den zuvor genannten Nocken 22 der Stützen 16 einrasten.

### Bezugszeichenliste

- 1: Eckprofil
- 2: Eckprofil
- 3: Endwand
- 4: Schraube
- 5: Seitenwand
- 6: Bodenwand
- 7: Seitenwand
- 8: Rippe
- 9: Rippe
- 10: Erweiterung
- 11: Erweiterung
- 12: Längsöffnung
- 13: Längsöffnung
- 14: Schlitz
- 15: Schlitz
- 16: Stütze
- 17: Ausnehmung
- 18: Eckbereich
- 19: Eckbereich
- 20: Ausnehmung
- 21: Ausnehmung
- 22: Nocken
- 23: Kabel
- 24: Feder
- 25: Leuchtmittelhalter
- 26: Tragteil
- 27: Gehäusehälfte
- 28: Befestigungsmittel
- 29: Geräte
- 30: Pfeile

- 31: Aufnahmeschlitz
- 32: Aufnahmeschlitz

## Patentansprüche

1. Beleuchtungsanordnung mit mindestens drei Eckprofilen (1, 2), die zwischen zwei Endwänden (3) befestigt sind und zwischen sich mindestens zwei Seitenwände (5, 6, 7) tragen, wobei jedes Eckprofil (1, 2) eine in das Innere der Beleuchtungsanordnung weisende Rippe (8, 9) aufweist und zwischen den Endwänden (3) mindestens eine Stütze (16) angeordnet ist, die mit den Rippen (8, 9) formschlüssig verbunden ist und wobei die Beleuchtungsanordnung ein Tragteil (26) für die Aufnahme von Geräten (29) aufweist, **dadurch gekennzeichnet, dass** das Tragteil (26) mit einem Abstand zwischen zwei Eckprofilen (1, 2) angeordnet ist, welcher Abstand den Durchtritt von Licht (30) gestattet und dass die Stütze (16) Rastmittel (22) aufweist, in welche Federmittel (24) eingreifen, wobei die Federmittel (24) mit dem Tragteil (26) verbunden sind.

2. Beleuchtungsanordnung nach Anspruch 1, **dadurch gekennzeichnet, dass** das Tragteil (26) mit einer Gehäusehälfte (27) verbunden ist und mit dieser zusammen ein Gehäuse bildet.

3. Beleuchtungsanordnung nach einem der vorangehenden Ansprüche, **dadurch gekennzeichnet, dass** zwischen den Eckprofilen (1, 2) und den Seitenwänden (5, 6, 7) Nut-Feder-Verbindungen (31, 32) vorhanden sind.

4. Beleuchtungsanordnung nach einem der vorangehenden Ansprüche, **dadurch gekennzeichnet, dass** die Stütze (16) flach und nicht dicker als die Seitenwände (5, 6, 7) ist.

5. Beleuchtungsanordnung nach einem der vorangehenden Ansprüche, **dadurch gekennzeichnet, dass** die Stütze (16) eine zentrale, zu einer Seite hin offene Ausnehmung (17) aufweist.

6. Beleuchtungsanordnung nach einem der vorangehenden Ansprüche, **dadurch gekennzeichnet, dass** die Rippe (8, 9) etwa in der Winkelhalbierenden der beiden benachbarten Seitenwände (5, 6, 7) verläuft.

7. Beleuchtungsanordnung nach einem der vorangehenden Ansprüche, **dadurch gekennzeichnet, dass** die Rippen (8, 9) an ihrem freien Ende eine Erweiterung (10, 11) aufweisen und die Stütze (16) Ausnehmungen (20, 21) aufweist, welche die Erweiterungen (10, 11) formschlüssig umgreifen.

8. Beleuchtungsanordnung nach Anspruch 7, **dadurch gekennzeichnet, dass** die Erweiterung (10, 11) eine längs verlaufende Öffnung (12, 13) aufweist.

9. Beleuchtungsanordnung nach Anspruch 8, **dadurch gekennzeichnet, dass** die Endwände (3) mit Schrauben (4) mit den Eckprofilen (1, 2) verbunden sind, wobei die Schrauben (4) in die in den Erweiterungen (10, 11) vorhandenen Öffnungen (12, 13) greifen.

10. Beleuchtungsanordnung nach einem der Ansprüche 7 bis 9, **dadurch gekennzeichnet, dass** die Erweiterung (10, 11) einen längs verlaufenden, bis in die Öffnungen (12, 13) reichenden Schlitz (14, 15) aufweist.

## Claims

1. Illumination assembly having at least three corner profiles (1, 2) that are fastened between two end walls (3) and carry at least two side walls (5, 6, 7) between them, each corner profile (1, 2) having a fin (8, 9) extending into the interior of the illumination assembly and at least one support member (16) being arranged between the end walls (3) that is positively connected to the fins (8, 9), and the illumination assembly comprising a carrying member (26) for receiving apparatus (29), **characterised in that** the carrying member (26) is arranged between two corner profiles (1, 2) at a distance therefrom that allows the passage of light (30), and **in that** the support member (16) is provided with detent means (22) in which spring means (24) engage, the spring means (24) being connected to the carrying member (26).

2. Illumination assembly according to claim 1, **characterised in that** the carrying member (26) is connected to one housing half (27) and forms a housing therewith.

3. Illumination assembly according to one of the preceding claims, **characterised in that** groove and tongue connections (31, 32) are provided between the corner profiles (1, 2) and the side walls (5, 6, 7).

4. Illumination assembly according to one of the preceding claims, **characterised in that** the support member (16) is flat and not thicker than the side walls (5, 6, 7).

5. Illumination assembly according to one of the preceding claims, **characterised in that** the support member (16) has a recess (17) that is open towards one side.

6. Illumination assembly according to one of the preceding claims, **characterised in that** the fin (8, 9) extends approximately in the bisecting line of the two adjoining side walls (5, 6, 7).

7. Illumination assembly according to one of the preceding claims, **characterised in that** the fins (8, 9) are provided with enlargements (10, 11) at their free ends and the support member (16) has recesses (20, 21) which positively enclose the enlargements (10, 11).

8. Illumination assembly according to claim 7, **characterised in that** the enlargement (10, 11) has a longitudinally extending opening (12, 13).

9. Illumination assembly according to claim 8, **characterised in that** the end walls (3) are connected to the corner profiles (1, 2) by screws (4), the screws (4) engaging in the openings (12, 13) provided in the enlargements (10, 11).

10. Illumination assembly according to one of claims 7 to 9, **characterised in that** the enlargement (10, 11) has a longitudinal slot (14, 15) that extends up to the openings (12, 13).

## Revendications

1. Agencement d'éclairage avec au moins trois profilés d'angle (1, 2) fixés entre deux parois d'extrémité (3) et portant entre eux au moins deux parois latérales (5, 6, 7), chaque profilé d'angle (1, 2) comportant une nervure (8, 9) s'étendant vers l'intérieur de l'agencement d'éclairage, et au moins un montant (16) étant agencé entre les parois d'extrémité (3) et relié par forme aux nervures (8, 9), et l'agencement d'éclairage comportant une partie de support (26) destinée à recevoir des appareils (29), **caractérisé en ce que** la partie de support (26) est agencée entre deux profilés d'angle (1, 2) à une distance laquelle permet le passage de lumière (30), et que le montant (16) présente des moyens d'encliquetage (22) dans lesquels s'engagent des moyens à ressort (24), les moyens à ressort (24) étant reliés à la partie de support (26).

2. Agencement d'éclairage selon la revendication 1, **caractérisé en ce que** la partie de support (26) est reliée à une moitié de boîtier (27) et forme avec celle-ci un boîtier.

3. Agencement d'éclairage selon l'une des revendications précédentes, **caractérisé en ce qu'**entre les profilés d'angle (1, 2) et les parois latérales (5, 6, 7) sont pourvus des assemblages à rainure et languette (31, 32).

4. Agencement d'éclairage selon l'une des revendications précédentes, **caractérisé en ce que** le montant (16) est plat et n'est pas plus épais que les parois latérales (5, 6, 7).

5. Agencement d'éclairage selon l'une des revendications précédentes, **caractérisé en ce que** le montant (16) présente une échancrure (17) centrale ouverte sur l'un des côtés.

6. Agencement d'éclairage selon l'une des revendications précédentes, **caractérisé en ce que** la nervure (8, 9) s'étend approximativement dans la bissectrice des deux parois latérales (5, 6, 7) adjacentes.

7. Agencement d'éclairage selon l'une des revendications précédentes, **caractérisé en ce que** les nervures (8, 9) présentent à leurs extrémités libres un élargissement (10, 11) et que le montant (16) présente des échancrures (20, 21) qui entourent par forme les élargissements (10, 11).

8. Agencement d'éclairage selon la revendication 7, **caractérisé en ce que** l'élargissement (10, 11) présente une ouverture (12, 13) longitudinale.

9. Agencement d'éclairage selon la revendication 8, **caractérisé en ce que** les parois d'extrémité (3) sont reliées aux profilés d'angle (1, 2) par des vis (4), les vis (4) s'engageant dans les ouvertures (12, 13) pourvues dans les élargissements (10, 11).

10. Agencement d'éclairage selon l'une des revendications 7 à 9, **caractérisé en ce que** l'élargissement (10, 11) présente une fente (14, 15) longitudinale s'étendant jusque dans les ouvertures (12, 13).
